# FASCICULE DE BREVET EUROPEEN

(11) **EP 1 858 379 B1**
(45) Date de publication et mention de la délivrance du brevet: **05.11.2008**
(21) Numéro de dépôt: 06705058.3
(22) Date de dépôt: 15.02.2006
(51) Int. Cl.: A47F 7/024

(54) **SYSTEME ANTIVOL POUR PRESENTATION OU ESSAYAGE DE BIJOUX**
DIEBSTAHLSICHERUNGSVORRICHTUNG ZUM DARBIETEN UND ANPROBIEREN VON SCHMUCK
ANTITHEFT DEVICE FOR DISPLAYING AND TRYING JEWELLERY

(30) Priorité: 17.02.2005 EP 05447033
(43) Date de publication de la demande: 28.11.2007
(73) Titulaire: Rossa, Walter, 4460 Grace-Hollogne (BE)
(72) Inventeur: Rossa, Walter, 4460 Grace-Hollogne (BE)
(74) Mandataire: pronovem
(86) Numéro de dépôt international: PCT/BE2006/000011
(87) Numéro de publication internationale: WO 2006/086858

(56) Documents cités:
- AU-A- 2 592 784
- DE-A1- 10 052 355
- DE-A1- 19 706 294
- DE-U1- 9 304 680
- DE-U1- 20 301 690

## Description

### Objet de l'invention

La présente invention se rapporte à un système antivol, en particulier un système rendant impossible le vol par arrachement ou autre, pour bague ou autres articles de bijouterie/joaillerie, tout en laissant souvent la possibilité au client d'un essayage ou une présentation sur soi.

### Arrière-plan technologique et état de la technique

En bijouterie/joaillerie, on est souvent confronté au double impératif d'exposer aux yeux de la clientèle des articles de haute ou moyenne valeur, tels que la bague, qui est l'article le plus vendu en bijouterie, le collier, la gourmette, la montre, etc., tout en maximisant les moyens de sécurité contre le vol.

Il existe bien entendu de nombreuses variantes de dispositifs visant à empêcher le vol de bijoux, montres, bracelets ou autres objets de valeur exposés dans le commerce (US-A-4 442 942, GB-A-2 058 560, US-A-4 463 856, US-A-4 406 372, FR-A-2 609 242, FR-A-2 756, 468, GB-A-2 181 288, EP-A-0 868 874, etc.). En particulier, on connaît des systèmes tels que vitrines, présentoirs ou coffrets ayant une plaque transparente en verre ou en plastique, verrouillables et éventuellement munis de dispositifs d'alarme sonores et/ou lumineux. On connaît également toute une série de systèmes présentant des moyens de retenue mécanique des objets de valeur (crochets ou autres). Tous ces dispositifs permettent d'exposer les objets à la vue du client potentiel, sans qu'il soit souhaitable que celui-ci les touche.

Cependant, le client est intéressé non seulement à regarder les bijoux exposés tels que bagues, montres, bracelets, etc., mais encore davantage à les essayer.

Ainsi, on a développé toute une série de dispositifs basés généralement sur le même principe suivant.

On utilise un boîtier qui peut être fermé à clef et qui est muni d'une série d'ouvertures, au niveau d'un panneau supérieur dédié à la présentation. La bague ou l'anneau est attaché à un fil métallique de forte résistance, l'autre extrémité du fil étant attachée à un contrepoids ou lest. Ce dernier permet à la bague de retomber dans son emplacement sur le présentoir, par gravité, lorsqu'on a cessé de manipuler la bague. Le volume du contrepoids est généralement suffisant pour permettre une obstruction au niveau de l'ouverture correspondante dans le panneau. Dans une première forme d'exécution, on ne peut retirer les bagues qui si l'on a accès à l'intérieur du boîtier (voir par exemple US-A-4 074 637, EP-A-0 674 866, EP-A-0 615 711). Dans une autre forme d'exécution, l'obstruction du contrepoids peut être enlevée via un système verrouillable à tiroir utilisant deux plaques coulissantes (voir par exemple FR-A-2 744 348, DE-A-197 06 294).

Il existe également des présentoirs à fils conçus pour que la rupture d'un fil métallique d'attache de la bague, suite à un vol, ferme, respectivement ouvre, un contact électrique résultant lui-même en la fermeture, respectivement l'ouverture, d'un circuit électrique avec déclenchement d'une alarme sonore et/ou visuelle (voir par exemple FR-A-2 627 970, FR-A-2 701 645, FR-A-2 595 227).

La plupart de ces systèmes procurent l'inconvénient que le fil de retenue peut être arraché ou sectionné. En particulier, un fil métallique même très résistant y est toujours accessible et peut être sectionné au moyen d'un pince adéquate.

Les systèmes électriques présentent en outre l'inconvénient d'avertir qu'un vol a été commis sans pouvoir prévenir celui-ci.

### Buts de l'invention

La présente invention vise à fournir un dispositif de sécurité spécialement adapté pour sécuriser des articles de bijouterie/joaillerie tels que bagues, anneaux, montres, bracelets, sans présenter les inconvénients de l'état de la technique.

En particulier, l'invention vise à permettre au client de passer une bague à son doigt, tout en laissant le dispositif de sécurité opérationnel.

L'invention a pour but complémentaire de fournir un dispositif et un présentoir équipé de ce dispositif qui soient très robustes.

L'invention vise en outre à proposer un système de sécurité préventif, c'est-à-dire qui empêche le vol et non un système de sécurité qui avertit simplement qu'un vol a été commis, sans pouvoir empêcher celui-ci et bien entendu sans donner de garantie de pouvoir récupérer le bijou volé.

### Principaux éléments caractéristiques de l'invention

Un objet de la présente invention concerne un dispositif antivol pour la présentation au public de bagues de démonstration ou d'articles similaires de bijouterie/joaillerie selon les termes de la revendication 1.

Ce dispositif relève du domaine technique des dispositifs de sécurité comprenant une plaque fixe présentant des ouvertures et appartenant à la face supérieure d'un boîtier ainsi que des moyens de rétention de chaque bague ou autre article à ladite plaque permettant une manipulation de la bague, éventuellement jusqu'à une distance maximale par rapport à la plaque. La particularité de l'invention est que lesdits moyens de rétention comprennent, pour chaque article, une tête de réception et des moyens de solidarisation de celle-ci à l'article, prolongeant une pièce longitudinale rigide pouvant éventuellement coulisser au travers de l'une des ouvertures, la rétention de la pièce rigide à la plaque en position de sécurité étant éventuellement assurée par un arrêt situé sur la plaque. De plus, les moyens de solidarisation de la tête de réception à chaque article comprennent un fil recourbé ou un rail attaché au niveau de la tête de réception et fixable à l'élément rigide via des moyens de verrouillage situés, en position de sécurité, sous la plaque.

Les revendications dépendantes illustrent des modalités d'exécution préférées de l'invention.

Ainsi, la présente invention résout le problème technique de réaliser un présentoir plus efficace contre le vol que ceux décrits dans l'art antérieur. Le principe est d'éviter le sectionnement du fil métallique qui retient habituellement chaque bague au coffret en empêchant qu'une certaine longueur fil soit facilement accessible et sectionnable par les mâchoires d'une pince ou par tout autre objet coupant ou contondant, sauf bien entendu dans le cas trivial de la destruction de la bague par cisaillement. Selon l'invention, la bague est solidarisée par exemple à un cylindre en métal résistant et le fil de retenue fixé à la bague vient se positionner à ras du réceptacle de celle-ci.

### Brève description des figures

Les figures 1A à 1D représentent une vue en coupe d'une première forme d'exécution préférée du dispositif antivol de fixation d'une bague selon la présente invention, en différentes positions par rapport à son support de sécurité.

La figure 2 représente une vue en perspective avec détails cachés du dispositif selon la figure 1.

Les figures 3A à 3I représentent différentes vues en perspective ou en élévation d'une seconde forme d'exécution préférée du dispositif antivol de fixation d'une bague selon la présente invention.

Les figures 4A à 4D représentent différentes vues en perspective d'une forme d'exécution préférée du dispositif antivol de fixation d'un bracelet-montre selon la présente invention.

Les figures 5A à 5D représentent différentes vues en perspective d'une forme d'exécution préférée du dispositif antivol de fixation de chaînes ou chaînettes selon la présente invention.

### Description de plusieurs formes d'exécution préférées de l'invention

Selon une première forme d'exécution préférée de l'invention, le système de sécurité pour bague 1 comporte un tube comprenant une tête universelle 2 qui elle-même surmonte un cylindre 3. La bague 1 est solidarisée mécaniquement à la tête 2 en position verticale sur sa tranche. Ce cylindre 3 est lui-même attaché à un présentoir 4', comprenant une plaque 4 essentiellement disposée en position horizontale. Le cylindre 3 peut dans une certaine mesure être retiré vers le haut, à partir de la plaque 4, ce qui permet à l'utilisateur d'essayer la bague, c'est-à-dire de la passer à son doigt, sans qu'elle soit désolidarisée du dispositif de sécurité. On notera que, pour rendre l'essayage accessible à tous, la bague de démonstration utilisée 1 sera la bague de la plus grande taille disponible.

Sur la surface latérale du cylindre 3 a été usinée, par exemple gravée au laser, une rainure 5 essentiellement en forme de "V" inversé, limitée par deux plans perpendiculaires à l'axe du cylindre 3 et qui va en s'évasant du haut vers le bas, c'est-à-dire vers l'extrémité opposée à celle où se trouve la bague. Le cylindre 3 peut être retiré du présentoir 4' ou replacé sur celui-ci selon un mouvement vertical, grâce à une ouverture essentiellement circulaire 7' pratiquée dans une plaque supérieure du présentoir 4'. L'ouverture circulaire 7' permet au cylindre 3 de retomber par gravité toujours au même endroit sur le présentoir 4'. La plaque 4 comprend une ouverture 7 correspondant à l'ouverture 7'. L'ouverture 7 de la plaque 4 est de forme essentiellement ovale et comporte un ergot 6 qui s'oppose à l'enlèvement du cylindre 3 de la plaque 4, lorsque celle-ci est en position de sécurité verrouillée. En effet, dans cette position, on peut soulever verticalement le cylindre 3 jusqu'à ce que l'ergot 6 arrive à butée sur le cylindre 3, au niveau d'un rebord 5' constituant l'extrémité inférieure de la rainure 5. Pour déverrouiller le système, on retire horizontalement la plaque 4, pour que l'ergot 6 ne fasse plus obstacle au rebord 5' de la rainure 5. Le cylindre 3, maintenu en contact avec l'autre côté de l'ouverture ovale 7 ne présentant pas d'ergot, peut être alors complètement retiré du présentoir 4'. Ce retrait est nécessaire chaque fois qu'on veut changer de bague de démonstration sur le tube.

Pour éviter les chocs, un dispositif d'amortissement adéquat du cylindre 3 pourra éventuellement être prévu dans le présentoir.

Donc, en position de sécurité, lorsque l'utilisateur soulève le cylindre 3 de son présentoir, celui-ci coulisse verticalement. Vu la forme en "V" inversé de la rainure usinée, à mesure que le cylindre 3 est retiré du présentoir 4' , l'utilisateur a la possibilité de lui imprimer une rotation dont l'amplitude angulaire est uniquement limitée par le contact de l'ergot 6 avec les deux "traits" du "V". Vu la forme de la rainure, l'amplitude angulaire maximale devient toujours plus grande à mesure que l'on s'écarte du présentoir. Ainsi, l'utilisateur dispose d'un degré de liberté en rotation qui facilite l'insertion de la bague à son doigt ainsi que l'essayage.

La tête universelle 2 est usinée dans sa partie supérieure de manière à présenter un creux ou une fente avec une surface 10 essentiellement cylindrique ou éventuellement conique, qui permet à la bague d'être toujours présentée en position verticale.

En position de sécurité, la tranche de la bague de démonstration 1 est posée sur la tête 2 et est retenue par un fil d'acier trempé 11, recourbé au niveau de la fixation de la bague, plastifié, muni d'un ressort 12 et d'un pas de vis coopérant de manière auto-serrante avec un pas de vis complémentaire solidaire du cylindre 3. Par exemple, le fil aura un diamètre de 1,5 mm et une résistance à la traction de 80-90 kg.

Afin de protéger davantage la bague de démonstration, une petite feuille de papier ou de plastique 15 peut encore être insérée entre l'anneau de la bague et le fil de retenue plastifié.

Avantageusement, le principe de l'invention pourra être adapté pour la présentation au public d'une pluralité de bagues. On pourra rationaliser chaque plaque 4,4' pour qu'elle présente par exemple 3 lignes de 8 bagues ou 4 lignes de 6 bagues ou encore 5 lignes de 7 bagues, etc.

Comme déjà mentionné ci-dessus, on pourra enlever les différents tubes de présentation des bagues par un déverrouillage général consistant à désolidariser la plaque supérieure 4' de la plaque inférieure 4, grâce à un mouvement de retrait coulissant horizontal. Une fois les différents tubes retirés de la plaque, chaque bague peut être libérée en dévissant le fil de retenue, au moyen d'une mollette 14 solidaire d'une tige filetée 13 complémentaire du fil à pas de vis. Ainsi, chaque tube peut être libéré indépendamment l'un de l'autre grâce à un système de plaque à guillotine, qui est avantageusement sécurisé par serrure ou cadenas et peut être libéré par mouvement de retrait transversal.

Encore avantageusement, l'ensemble du présentoir peut être en outre protégé par un système d'alarme conventionnel sonore et/ou lumineux, sensible aux chocs.

Avantageusement, le présentoir selon l'invention pourra comporter un pied pouvant par exemple être surmonté d'un ou de trois plateaux équipés du dispositif de sécurité selon l'invention. A l'intérieur du pied seront de préférence prévus des rangements sous clé permettant de disposer des plateaux de réserve avec différentes tailles des bagues exposées comme décrit ci-dessus et qui pourront être présentées ultérieurement au client, lors d'un accueil plus personnalisé.

L'avantage de l'invention est de pouvoir offrir au client la possibilité d'essayer la bague de manière relativement confortable, tout en maintenant une sécurité totale contre le vol, sans surveillance humaine permanente, le seul moyen de neutraliser la protection étant de détruire la bague par cisaillement.

Selon une deuxième forme d'exécution préférée de l'invention, le système de sécurité pour bague 1 comporte une tête universelle 2 qui elle-même est reliée à et surmonte un élément longitudinal rigide 3 (figures 3A à 3C). La bague 1 est solidarisée mécaniquement à la tête 2 en position verticale sur sa tranche. Cette pièce rigide 3 est elle-même attachée à un présentoir 4', comprenant une plaque 4 essentiellement disposée en position horizontale (figures 3D à 3I). La pièce 3 peut dans une certaine mesure être retirée vers le haut, à partir de la plaque 4, ce qui permet à l'utilisateur d'essayer la bague, c'est-à-dire de la passer à son doigt, sans qu'elle soit désolidarisée du dispositif de sécurité. Dans cette forme d'exécution, la forme effilée vers le bas de la pièce 3 permet, lorsque celle-ci est retirée au maximum du présentoir, d'obtenir un jeu angulaire de part et d'autre de l'axe vertical, par exemple de 20°. A nouveau, pour rendre l'essayage accessible à tous, la bague de démonstration utilisée 1 sera la bague de la plus grande taille disponible.

Avantageusement, la pièce rigide 3 comprend deux bras 3', 3'' partant de la tête 2 et se rejoignant à l'extrémité opposée 30, de manière à former une partie creuse ou ouverte 31 dans la pièce rigide coulissante 3. La hauteur de coulissement de la pièce 3 correspond précisément à l'étendue longitudinale de cette partie creuse. Cette pièce est réalisée de préférence dans un plastique ayant une bonne mémoire et une légère souplesse, tel que le polycarbonate. Si l'on souhaite une plus grande résistance aux déformations, on peut utiliser un polycarbonate chargé de fibres.

La pièce 3 peut être retirée du présentoir 4' ou replacée sur celui-ci selon un mouvement vertical, grâce à une ouverture 7' pratiquée dans une plaque supérieure du présentoir 4' (figure 3G). L'ouverture permet à la pièce 3 de retomber par gravité toujours au même endroit sur le présentoir 4'. La plaque 4 comprend une ouverture 7 correspondant à cette ouverture 7' (figure 3H). L'ouverture 7 de la plaque 4 est de même forme que l'ouverture 7' dans le présentoir et comporte un ergot 6 qui s'oppose à l'enlèvement de la pièce 3 de la plaque 4, lorsque celle-ci est en position de sécurité verrouillée. En effet, dans cette position, on peut soulever verticalement la pièce 3 jusqu'à ce que l'ergot 6 arrive à butée dans le creux de la pièce 3, au niveau du fond 32 constituant l'extrémité inférieure du creux 31 (figure 3I). Pour déverrouiller le système, à l'inverse, on retire horizontalement la plaque 4, pour que l'ergot 6 ne fasse plus obstacle au fond 32 du creux 31. La plaque de sécurité 4 est par exemple constituée d'une tôle d'épaisseur 2 mm et est prévue pour sécuriser plusieurs dispositifs identiques de ce genre sur le présentoir, l'ensemble des ergots et des ouvertures formant une sorte de peigne.

Avantageusement, afin d'éviter les griffures ou les chocs, la tête 2 comprend un coussin 21 en élastomère, par exemple en centroprène, qui vient se « clipser » sur la partie rigide de la tête et qui est en contact direct avec la bague. En outre, la tête de réception 2 est munie dans sa partie supérieure de deux guides flexibles formant entre eux un angle, dont l'ouverture variable permet, en coopération avec le coussin précité, de reprendre le diamètre externe de bagues de différentes tailles.

En position de sécurité, la tranche de la bague de démonstration 1 est posée sur la tête 2 et est retenue par un fil d'acier inox ressort ou autre 11, recourbé et formant un plat en son milieu au niveau de la fixation de la bague. Les deux extrémités de ce fil sont recourbées de manière telle qu'elles peuvent être insérées dans un double crantage 15 disposé sur une mollette 13 qui vient se « clipser » à l'extrémité 30 de la pièce 3 dans un logement prévu à cet effet. Par rotation de la mollette 13, on peut choisir le cran où vient s'insérer le fil et ainsi assurer une bonne intensité de serrage. Le nombre de crans, 4 ou 5, permet par exemple de reprendre des différences d'épaisseur entre bagues allant au moins jusqu'à 3,5 mm. Par ailleurs, on voit, sur la figure 3A, que les deux côtés « parallèles » du fil 11 doivent être pincés pour faire passer celui-ci au travers de l'ouverture pratiquée dans la tête 2.

Une autre forme d'exécution préférée de l'invention concerne un système de sécurité pour bracelet ou montre-bracelet (figures 4A à 4D). Ce système comporte une tête universelle 2, pouvant convenir comme support aussi bien de bracelets larges que de bracelets fins, celle-ci surmontant une pièce longitudinale rigide 3 elle-même attachée à un présentoir 4', comprenant une plaque 4 essentiellement disposée en position horizontale. La pièce 3 peut dans une certaine mesure être retirée vers le haut, à partir de la plaque 4, ce qui permet à l'utilisateur d'essayer le bracelet, sans qu'il soit désolidarisé du dispositif de sécurité. Dans cette forme d'exécution particulière, la pièce 3 a une forme droite, ne lui permettant de coulisser dans les ouvertures du présentoir qu'avec un jeu relativement faible.

La tête 2 se compose d'un support 21' venant en contact avec le diamètre extérieur du bracelet 1 et d'une pièce 21 en matière souple de retenue par un fil inox 11, venant en contact avec le diamètre intérieur du bracelet 1. Cette pièce 21 comprend deux brides dirigées vers l'extérieur et munies chacune d'un orifice 22, par lequel va passer le fil 11. Celui-ci aura de préférence la forme d'une boucle fermée qui vient verrouiller le système par fixation sur un crantage 15 à l'extrémité opposée de la pièce rigide longitudinale 3. Le crantage 15 est disposé à même l'extrémité de la pièce 3 selon une surface oblique par rapport au plan transversal, ce qui permet toujours le choix d'une intensité correcte de serrage. La pièce 3 comporte, comme ci-dessus, un creux transversal 31 pour l'insertion de l'ergot de verrouillage 6 appartenant à la plaque 4 (peigne), ce qui limite la course de la pièce 3 par rapport à la plaque 4 du présentoir.

Une autre forme d'exécution préférée de l'invention concerne encore un système de sécurité pour chaînes ou chaînettes (figures 5A à 5D). Ce système comporte une tête universelle se présentant sous forme d'une rampe horizontale 2, de préférence sous forme d'une pièce plastique injectée courbe pour reconstituer une amorce de cou ou de poignet, en vue de l'exposition de chaînes ou chaînettes. Cette rampe, surmontée d'un cache de verrouillage 21, par exemple réalisé en tôle ou en PMMA transparent, est solidaire d'un mât vertical 3 passant au travers d'une des ouvertures 7 du présentoir 4'. Le mât n'est pas coulissant et est solidarisé à la structure du présentoir par une fixation conventionnelle 28 se trouvant à l'intérieur de celui-ci (vis et trou taraudé). Le dispositif comporte des moyens de solidarisation de la rampe 2 et de son cache 21 à une pluralité de chaînes, sous forme d'un plat 26 monté coulissant, pouvant passer au travers d'un trou oblong 23 pratiqué dans la rampe et possédant un point de verrouillage du cache tel qu'un ergot 24 venant s'insérer dans un orifice 25 du cache 21. Le plat 26 est solidarisable au mât via des moyens de fixation 13 tels que ceux décrits ci-dessus (peigne) et situés sous la plaque 4 (non représenté). Par exemple, on peut prévoir un mât coulissant de quelques millimètres lors du déverrouillage, pour permettre de libérer les chaînes. La rampe 2 peut comporter des éléments de séparation tels que des picots ou des agrafes 27 qui, en position verrouillée, se trouvent entre la rampe et son cache et qui permettent une présentation ordonnée des chaînes ou chaînettes.

Avantageusement, le présentoir correspondant comportera plusieurs rampes fixées sur des mâts de différentes hauteurs.

## Revendications

1. Dispositif antivol pour la présentation d'articles (1) de bijouterie/joaillerie, comprenant une plaque fixe (4) présentant des ouvertures (7) et appartenant à la face supérieure d'un boîtier ainsi que des moyens de rétention de chaque article (1) à ladite plaque (4), **caractérisé en ce qu'**il comporte une tête de réception (2) d'au moins un desdits articles (1) équipée de moyens de solidarisation de la tête de réception (2) à chaque article (1) et prolongeant un élément longitudinal rigide (3) passant au travers de l'une des ouvertures (7), ledit élément longitudinal rigide (3), coulissant ou non, étant retenu à la plaque (4) en une position de sécurité grâce à la coopération de celui-ci avec un arrêt (6) situé sur la plaque (4), les moyens de solidarisation de la tête de réception (2) à chaque article (1) comprenant un fil recourbé (11) ou un rail (26) attaché au niveau de la tête de réception (2) et fixable à l'élément rigide (3) via des moyens de verrouillage (13, 14) situés, en position de sécurité, sous la plaque (4).

2. Dispositif selon la revendication 1, pour la présentation de bagues (1) et permettant la manipulation d'une bague jusqu'à une distance maximale par rapport à la plaque (4), **caractérisé en ce que**, pour chaque bague, la tête (2) de réception et les moyens de solidarisation de celle-ci à la bague (1) prolongent un cylindre mobile (3) faisant office d'élément longitudinal rigide et monté coulissant au travers de l'une des ouvertures (7), la course du cylindre (3) étant limitée en position de sécurité par l'arrêt (6) situé sur la plaque (4).

3. Dispositif selon la revendication 2, **caractérisé en ce qu'**il présente une gorge (5) usinée dans la surface latérale du cylindre (3) et dont l'extension angulaire permet une manipulation en rotation de la bague (1) fixée sur la tête (2) du cylindre (3).

4. Dispositif selon la revendication 3, **caractérisé en ce que** la gorge (5) est droite, en ce sens qu'elle est limitée angulairement par deux plans radiaux.

5. Dispositif selon la revendication 3, **caractérisé en ce que** la gorge (5) a la forme d'un "V" inversé, l'extension angulaire étant plus petite à l'extrémité de la gorge (5) proximale de la bague qu'à son extrémité distale de la bague, l'extension angulaire variant de manière monotone, de préférence linéaire, entre ces deux extrémités de la gorge.

6. Dispositif selon la revendication 4 ou 5, **caractérisé en ce que** l'extension angulaire de la gorge (5) est comprise entre 0 et 180°.

7. Dispositif selon l'une quelconque des revendications 2 à 6, **caractérisé en ce que** ladite plaque (4) est surmontée d'une plaque de finition (4') présentant des ouvertures circulaires (7') correspondant au diamètre du cylindre (3).

8. Dispositif selon la revendication 7, **caractérisé en ce que** les ouvertures (7) sont de forme ovale avec un ergot faisant saillie et réalisant ledit arrêt (6), la forme ovale permettant le passage ajusté du cylindre (3) entre deux positions extrêmes de la plaque (4), dont l'une, une position déverrouillée, correspond à un coulissement totalement libre du cylindre au travers desdites ouvertures (7, 7') dans la plaque (4) et la plaque de finition (4') et dont l'autre, une position verrouillée, correspond à la course limitée du cylindre (3) au travers de ces mêmes ouvertures (7, 7') lorsque l'ergot (6) est dans la gorge (5).

9. Dispositif selon la revendication 8, **caractérisé en ce que**, en position verrouillée, la course du cylindre (3) est limitée vers l'extérieur par rapport à la plaque (4) par le blocage de l'ergot (6) contre le bord axial (5') de la gorge (5) situé à l'extrémité de la gorge (5) distale de la bague.

10. Dispositif selon la revendication 8 ou 9, **caractérisé en ce que** la plaque (4) et la plaque de finition (4') sont montées coulissantes l'une par rapport à l'autre, pour permettre le passage de la position verrouillée à la position déverrouillée.

11. Dispositif selon l'une quelconque des revendications 8 à 10, **caractérisé en ce que** la position verrouillée est maintenue permanente au moyen d'une serrure ou d'un cadenas.

12. Dispositif selon l'une quelconque des revendications 2 à 11, **caractérisé en ce que** le fil (11) de solidarisation de la tête de réception (2) à la bague (1) est un fil d'acier trempé, inox ou de polyamide/aramide, recourbé au niveau de la fixation de la bague, plastifié au moins sur la zone de contact avec la bague, muni d'un ressort (12) et fixable au cylindre (3) via des moyens de vissage autoserrants (13, 14).

13. Dispositif selon la revendication 12, **caractérisé en ce que** ledit fil (11) a un diamètre d'au moins 1,5 mm et une résistance à la traction d'au moins 90 kg.

14. Dispositif selon l'une quelconque des revendications 2 à 13, **caractérisé en ce que** le cylindre (3) et/ou les plaques (4, 4') sont réalisées en métal de haute résistance mécanique, de préférence en acier de haute résistance ou en titane.

15. Dispositif selon la revendication 1, pour la présentation de bagues ou d'anneaux (1) et permettant la manipulation d'une bague jusqu'à une distance maximale par rapport à la plaque (4), **caractérisé en ce que**, pour chaque bague, la tête (2) de réception et les moyens de solidarisation de celle-ci à la bague (1) prolongent une pièce rigide (3) comprenant deux bras (3', 3") délimitant une partie creuse (31), se rejoignant à leur extrémité opposée (30) à ladite tête (2) et conférant à ladite pièce rigide (3) une forme effilée, la pièce (3) étant montée coulissante au travers de l'une des ouvertures (7), la course de la pièce rigide (3) étant limitée en position de sécurité par l'arrêt (6) situé sur la plaque (4) et qui vient s'insérer à butée au niveau d'un fond (32) dans l'interstice constituée par la partie creuse (31).

16. Dispositif selon la revendication (15), **caractérisé en ce que** la tête (2) comprend un coussin (21) en matière déformable, de préférence en élastomère et clipsée sur une partie rigide de la tête (2), qui vient en contact direct avec la bague (1).

17. Dispositif selon la revendication 16, **caractérisé en ce que** la tête (2) de réception comprend deux guides flexibles formant entre eux un angle, dont l'ouverture permet, en coopération avec le coussin (21) en matière déformable, de reprendre les différences de diamètre externe de différentes bagues.

18. Dispositif selon la revendication 15, 16 ou 17, **caractérisé en ce que** le fil recourbé au niveau de la tête de réception (2) est un fil d'acier trempé, inox ou de polyamide/aramide (11) comportant un plat sur lequel la bague (1) vient s'enfiler et deux extrémités distales dudit plat configurées pour assurer un verrouillage par encliquetage au niveau d'un moyen de verrouillage (13, 15) solidaire de la pièce rigide (3).

19. Dispositif selon la revendication 18, **caractérisé en ce que** ledit moyen de verrouillage est une mollette (13) montée rotative sur l'extrémité de la pièce rigide distale de la bague (1) et comportant un crantage (15) pour accueillir chacune des deux extrémités distales dudit fil (11), le crantage (15) comportant de préférence au moins 4 crans et étant configuré pour reprendre une différence d'épaisseur de bague d'au moins 3 mm, l'intensité du serrage de la bague sur sa tête de réception étant fonction du cran particulier dans lequel se trouve chaque extrémité du fil (11).

20. Dispositif selon l'une quelconque des revendications 15 à 19, **caractérisé en ce que** la pièce rigide (3) est réalisée dans un plastique résistant à la flexion, de préférence en polycarbonate, éventuellement chargé de fibres.

21. Dispositif selon la revendication 1, pour la présentation de bracelets ou montres-bracelets (1) et permettant la manipulation d'un bracelet (1) jusqu'à une distance maximale par rapport à la plaque (4), **caractérisé en ce que**, pour chaque bracelet (1), la tête (2) de réception et les moyens de solidarisation de celle-ci au bracelet (1) prolongent une pièce rigide longitudinale (3) axialement creuse et comprenant un orifice (31) sur sa surface latérale externe, la pièce (3) étant montée coulissante au travers de l'une des ouvertures (7), la course de la pièce rigide (3) étant limitée en position de sécurité par l'arrêt (6) situé sur la plaque (4) et qui vient s'insérer dans l'orifice latéral (31) de la pièce rigide (3).

22. Dispositif selon la revendication 21, **caractérisé en ce que** la tête de réception (2) comprend un premier support (21) épousant la forme du bracelet (1) et venant s'insérer à l'intérieur de celui-ci ainsi qu'un second support (21') se plaçant sur la face externe du bracelet (1) et solidaire de la pièce rigide (3), le premier support comportant deux brides (22) dirigées vers l'extérieur et munies chacune d'un orifice pour le passage du fil (11) de solidarisation du bracelet.

23. Dispositif selon la revendication 22, **caractérisé en ce que** la pièce rigide (3) comporte un crantage (15) à son extrémité distale de la tête de réception du bracelet, selon une disposition oblique par rapport à une section droite transversale de la pièce rigide, pour accueillir le fil de solidarisation (11) et assurer le verrouillage de l'ensemble avec une intensité dépendant du cran particulier retenu, ledit fil (11) formant de préférence une boucle fermée.

24. Dispositif selon la revendication 1, pour la présentation d'une pluralité de chaînes ou chaînettes, comportant une rampe horizontale (2) faisant office de tête de réception, de préférence à surface courbe, fixée sur un mât vertical (3) et comportant un cache de verrouillage (21) de la rampe, ledit mât (3) passant au travers de l'une des ouvertures (7) et étant solidarisé au boîtier par des moyens (28) situés l'intérieur de celui-ci, **caractérisé en ce que** les moyens de solidarisation de la rampe (2) à la pluralité de chaînes comprennent un rail sous forme d'un plat (26) monté coulissant à l'intérieur du mât (3), pouvant passer au travers d'un trou oblong (23) pratiqué dans la rampe (2), possédant un point de verrouillage du cache (21), tel qu'un ergot (24), venant s'insérer dans un orifice (25) du cache, et solidarisable au mât (3) via des moyens de verrouillage (13) situés, en position de sécurité, sous la plaque (4).

25. Dispositif selon la revendication 24, **caractérisé en ce que** la rampe (2) est munie d'éléments de séparation, tels que des picots ou agrafes (27), permettant une présentation ordonnée de la pluralité de chaînes.

26. Présentoir pour la présentation au public d'articles de bijouterie/joaillerie comprenant au moins un plateau de présentation muni d'un dispositif antivol selon l'une quelconque des revendications précédentes.

27. Présentoir selon la revendication 26, **caractérisé en ce qu'**il comprend un système d'alarme général conventionnel sonore et/ou lumineux, sensible aux chocs.

## Claims

1. Anti-theft device for displaying articles (1) of jewellery, comprising a fixed plate (4) with apertures (7) and belonging to the top of a case as well as a means for holding each article (1) to said plate (4), **characterised in that** it comprises a retention head (2) for at least one of said articles (1) equipped with a means for fixing said retention head (2) to each article (1) and extending a rigid longitudinal element (3) passing through one of the apertures (7), said rigid longitudinal element (3), which may or may not slide, being held to the plate (4) in a secure position thanks to its co-operation with a stop (6) located on the plate (4), the means for fixing the retention head (2) to each article (1) comprising a bent wire (11) or a track (26) that is attached at the level of the retention head (2) and can be fixed to the rigid element (3) by a locking means (13,14) located in the secure position under the plate (4).

2. Device according to Claim 1, for displaying rings (1) that allows to handle a ring up to a maximum distance relative to the plate (4), **characterised in that**, for each ring, the retention head (2) and the means for fixing it to the ring (1) extend a mobile cylinder (3) serving as a rigid longitudinal element and fitted so as to slide through one of the apertures (7), the movement of the cylinder (3) being limited in the secure position by the stop (6) located on the plate (4).

3. Device according to Claim 2, **characterised in that** it comprises a groove (5) machined in the side surface of the cylinder (3) and whose angular extension allows the ring (1) fixed to the head (2) of the cylinder (3) to rotate when handled.

4. Device according to Claim 3, **characterised in that** the groove (5) is straight, in the sense that it is angularly limited by two radial planes.

5. Device according to Claim 3, **characterised in that** the groove (5) has the shape of an inverted "V", the angular extension being smaller at the end of the groove (5) nearer to the ring than at its end further from the ring, the angular extension varying in a uniform, preferably linear, manner between these two ends of the groove.

6. Device according to Claim 4 or 5, **characterised in that** the angular extension of the groove (5) is between 0 and 180°.

7. Device according to any one of Claims 2 to 6, **characterised in that** said plate (4) is topped by a finishing plate (4') with circular apertures (7') corresponding to the diameter of the cylinder (3).

8. Device according to Claim 7, **characterised in that** the apertures (7) are of an oval shape with a pin that protrudes and forms said stop (6), the oval shape allowing to adjust the passage of the cylinder (3) between two extreme positions of the plate (4), one of which, an unlocked position, corresponds to the totally free sliding of the cylinder through said apertures (7,7') in the plate (4) and the finishing plate (4'), and the other one of which, a locked position, corresponds to the limited movement of the cylinder (3) through these same apertures (7,7') when the pin (6) is in the groove (5).

9. Device according to Claim 8, **characterised in that**, in the locked position, the movement of the cylinder (3) is limited outwards relative to the plate (4) by the blocking of the pin (6) against the axial edge (5') of the groove (5) located at the end of the groove (5) further from the ring.

10. Device according to Claim 8 or 9, **characterised in that** the plate (4) and the finishing plate (4') are fitted so as to slide relative to each other in order to allow the passage from the locked position to the unlocked position.

11. Device according to any one of Claims 8 to 10, **characterised in that** the locked position is permanently retained by means of a lock or of a padlock.

12. Device according to any one of Claims 2 to 11, **characterised in that** the wire (11) for fixing the retention head (2) to the ring (1) is a wire made of tempered or stainless steel or of polyamide/aramide, that is bent at the point of attachment to the ring, plastic-coated at least in the zone of contact with the ring, equipped with a spring (12), and that can be fixed to the cylinder (3) by self-locking screwing means (13,14).

13. Device according to Claim 12, **characterised in that** said wire (11) has a diameter of at least 1.5 mm and a tensile strength of at least 90 kg.

14. Device according to any one of Claims 2 to 13, **characterised in that** the cylinder (3) and/or the plates (4,4') are made of a metal with high mechanical strength, preferably of high-strength steel or titanium.

15. Device according to Claim 1, for displaying rings (1) and allowing to handle a ring up to a maximum distance relative to the plate (4), **characterised in that**, for each ring, the retention head (2) and the means for fixing it to the ring (1) extend a rigid part (3) comprising two arms (3',3") that define a hollow part (31) and join at their ends (30) opposite said head (2), giving said rigid part (3) a tapered shape, the part (3) being fitted so as to slide through one of the apertures (7), the movement of the rigid part (3) being limited in the secure position by the stop (6) located on the plate (4) and which is inserted butted up at the level of the bottom (32) in the gap formed by the hollow part (31).

16. Device according to Claim 15, **characterised in that** the head (2) comprises a cushion (21) made of a deformable material, preferably elastomer, and clipped to a rigid part of the head (2) that comes into direct contact with the ring (1).

17. Device according to Claim 16, **characterised in that** the retention head (2) comprises two flexible guides forming an angle between them, whose opening allows to accommodate the differences in external diameter of different rings with the aid of the cushion (21) made of a deformable material.

18. Device according to Claim 15, 16 or 17, **characterised in that** the wire bent at the level of the retention head (2) is a wire (11) made of tempered or stainless steel or of polyamide/aramide comprising a flat part onto which the ring (1) is threaded and two far ends of said flat part that are configured so as to ensure the locking by clicking at the level of a locking means (13,15) fixed to the rigid part (3).

19. Device according to Claim 18, **characterised in that** said locking means is a toothed wheel (13) fitted so as to rotate on the end of the rigid part further from the ring (1) and comprises notching (15) to take each of both far ends of said wire (11), the notching (15) preferably comprising at least 4 notches and being configured so as to accommodate a difference in ring thickness of at least 3 mm, the strength of the locking of the ring on its retention head depending on the particular notch in which each end of the wire (11) is located.

20. Device according to any one of Claims 15 to 19, **characterised in that** the rigid part (3) is made of a plastic that has bending strength, preferably a polycarbonate, possible charged with fibres.

21. Device according to Claim 1, for displaying bracelets or wrist watches (1) and allowing to handle a bracelet (1) up to a maximum distance relative to the plate (4), **characterised in that**, for each bracelet (1), the retention head (2) and the means for fixing it to the bracelet (1) extend a longitudinal rigid part (3) which is axially hollow and comprises an orifice (31) on its external side surface, the part (3) being fitted so as to slide through one of the apertures (7), the movement of the rigid part (3) being limited in the secure position by the stop (6) located on the plate (4) and which is inserted into the side orifice (31) of the rigid part (3).

22. Device according to Claim 21, **characterised in that** the retention head (2) comprises a first support (21) that fits the shape of the bracelet (1) and is inserted inside it, as well as a second support (21') positioned on the external surface of the bracelet (1) and fixed to the rigid part (3), the first support comprising two straps (22) directed outwards and each one provided with an orifice for the passage of the wire (11) for fixing the bracelet.

23. Device according to Claim 22, **characterised in that** the rigid part (3) comprises notching (15) at its end further from the retention head of the bracelet, positioned obliquely relative to a transverse straight section of the rigid part, in order to take the fixing wire (11) and to ensure locking of the assembly with a strength that depends on the particular notch used, said wire (11) preferably forming a closed loop.

24. Device according to Claim 1, for displaying several large or small chains, comprising a horizontal sloped bed (2) serving as a retention head, preferably with a curved surface, fixed onto a vertical shaft (3) and comprising a locking cover (21) for the sloped bed, said shaft (3) passing through one of the apertures (7) and being fixed to the case by means (28) located inside it, **characterised in that** the means for fixing the sloped bed (2) to the several chains comprises a track in the form of a flat part (26) fitted so as to slide inside the shaft (3), that can pass through an oblong hole (23) made in the sloped bed (2), that comprises a locking point for the cover (21), such as a pin (24), inserted into an orifice (25) of the cover, and that can be fixed to the shaft (3) by locking means (13) located in the secure position under the plate (4).

25. Device according to Claim 24, **characterised in that** the sloping bed (2) is equipped with separating elements such as latches or clasps (27) that allow the tidy display of several chains.

26. Display for presenting to the public articles of jewellery, comprising at least one presentation tray equipped with the anti-theft device according to any one of the preceding claims.

27. Display according to Claim 26, **characterised in that** it comprises a conventional general sound and/or light alarm system that is sensitive to impacts.

## Patentansprüche

1. Vorrichtung zur Diebstahlsicherung für die Präsentation von Artikeln (1) aus dem Bereich Schmuck/Juwelierwaren, die eine feststehende Platte (4) mit Öffnungen (7), die zur oberen Seite eines Behälters gehört, sowie ferner Hilfsmittel für das Halten jedes Artikels (1) in der besagten Platte (4) umfasst. Die Vorrichtung ist **dadurch gekennzeichnet, dass** sie einen Aufnahmekopf (2) für mindestens einen der besagten Artikel (1) enthält, der mit Hilfsmitteln zur festen Verbindung des Aufnahmekopfes (2) mit jedem Artikel (1) ausgestattet ist und sich zu einem starren Längselement (3) verlängert, das quer über eine der Öffnungen (7) führt. Das besagte starre Längselement (3), gleitend oder nicht, wird auf der Platte (4) dank des Zusammenwirkens mit dieser in einer sicheren Position mit einem Anschlag (6) gehalten, der sich auf der Platte (4) befindet. Die Hilfsmittel für die feste Verbindung zwischen dem Aufnahmekopf (2) und jedem Artikel (1) umfassen einen gebogenen Draht (11) bzw. eine Schiene (26), der/die auf der Höhe des Aufnahmekopfes (2) angefügt ist und sich an dem starren Element (3) über Hilfsmittel zur Verriegelung (13, 14) befestigen lässt, die sich in einer Sicherheitsposition unterhalb der Platte (4) befinden.

2. Vorrichtung gemäß dem Anspruch 1 zur Präsentation von Ringen (1), die die Handhabung eines Ringes bis zu einem maximalen Abstand mit Bezug auf die Platte (4) ermöglicht, **dadurch gekennzeichnet, dass** für jeden Ring der Aufnahmekopf (2) und die Hilfsmittel für die feste Verbindung zwischen diesem und dem Ring (1) sich zu einem beweglichen Zylinder (3) verlängern, der an die Stelle des starren Längselements tritt und gleitend quer über einer der Öffnungen (7) montiert ist; der Weg des Zylinders (3) wird in der Sicherheitsposition (6) begrenzt, die sich auf der Platte (4) befindet.

3. Vorrichtung gemäß dem Anspruch 2, **dadurch gekennzeichnet, dass** sie über eine Rille (5) verfügt, die in der seitlichen Fläche des Zylinders (3) gefertigt ist und deren winklige Erweiterung eine Handhabung in Form eines Drehens des Rings (1) auf dem Aufnahmekopf (2) des Zylinders (3) ermöglicht.

4. Vorrichtung gemäß dem Anspruch 3, **dadurch gekennzeichnet, dass** die Rille (5) gerade ist, sodass sie in diesem Sinne winklig durch die beiden radialen Ebenen begrenzt wird.

5. Vorrichtung gemäß dem Anspruch 3, **dadurch gekennzeichnet, dass** die Rille (5) die Form eines umgekehrten Vs aufweist; hierbei ist die winklige Verlängerung an der Seite der Rille (5) in der Nähe des Rings kleiner als an dem dem Ring entgegen gesetzten Ende. Die winklige Erweiterung variiert in gleichförmiger Weise, vorzugsweise linear, zwischen den beiden Enden der Rille.

6. Vorrichtung gemäß dem Anspruch 4 bzw. 5, **dadurch gekennzeichnet, dass** die winklige Erweiterung der Rille (5) zwischen 0 und 180° liegt.

7. Vorrichtung gemäß einem der Ansprüche 2 bis 6 **dadurch gekennzeichnet, dass** die besagte Platte (4) durch eine endbearbeitete Platte (4') erhöht ist, die kreisförmige Öffnungen (7') aufweist, die jeweils dem Durchmesser des Zylinders (3) entsprechen.

8. Vorrichtung gemäß dem Anspruch 7, **dadurch gekennzeichnet, dass** die Öffnungen (7) eine ovale Form mit einem hervorstehenden Vorsprung aufweisen, der den besagten Anschlag (6) bildet. Die ovale Form ermöglicht den abgestimmten Durchgang des Zylinders (3) zwischen zwei äußeren Positionen der Platte (4), von denen die eine, eine entriegelte Position, einem vollständig freiem Gleiten des Zylinders quer über die besagten Öffnungen (7, 7') in der Platte (4) und der endbearbeiteten Platte (4') und die andere, eine verriegelte Position, einem begrenzten Bewegungsweg des Zylinders (3) quer über die gleichen Öffnungen (7, 7') entspricht, wenn der Vorsprung (6) sich in der Rille (5) befindet.

9. Vorrichtung gemäß dem Anspruch 8, **dadurch gekennzeichnet, dass** in der verriegelten Position, der Bewegungsweg des Zylinders (3) in die Außenrichtung mit Bezug auf die Platte (4) durch das Versperren des Vorsprungs (6) gegen den axialen Rand (5') der Rille (5) begrenzt wird, der sich am Ende der Rille (5) mit einem gewissen Abstand zum Ring befindet.

10. Vorrichtung gemäß den Ansprüchen 8 bzw. 9, **dadurch gekennzeichnet, dass** diese Platte (4) sowie die endbearbeitete Platte (4') jeweils gleitend zueinander montiert sind, um den Übergang zwischen der ver- zur entriegelten Position zu ermöglichen.

11. Vorrichtung gemäß einem der Ansprüche 8 bis 10, **dadurch gekennzeichnet, dass** die verriegelte Position dauerhaft mithilfe eines Schlosses oder eines Vorhängeschlosses aufrecht erhalten wird.

12. Vorrichtung gemäß einem der Ansprüche 2 bis 11, **dadurch gekennzeichnet, dass** der Draht (11) für die feste Verbindung zwischen dem Aufnahmekopf (2) und dem Ring (1) aus einem Draht aus gehärteten Stahl, nicht rostend bzw. aus Polyamid/Aramid besteht, der auf der Höhe der Befestigung des Rings gebogen und mit Kunststoff mindestens in dem Bereich überzogen ist, in dem er den Ring berührt; ferner ist die Vorrichtung mit einer Feder (12) ausgestattet und mithilfe von selbstsichernden Verschraubungen (13, 14) am Zylinder zu befestigen (3).

13. Vorrichtung gemäß dem Anspruch 12, **dadurch gekennzeichnet, dass** der besagte Draht (11) über einen Durchmesser von mindestens 1,5 mm und eine Zugfestigkeit von mindestens 90 kg verfügt.

14. Vorrichtung gemäß einem der Ansprüche 2 bis 13, **dadurch gekennzeichnet, dass** der Zylinder (3) und/oder die Platten (4/4') aus einem mechanisch hochfesten Metall, vorzugsweise Stahl mit hoher Festigkeit oder aus Titan gefertigt sind.

15. Vorrichtung gemäß dem Anspruch 1 für die Präsentation von Ringen bzw. Fingerringen (1), die die Handhabung eines Ringes bis zu einem maximalen Abstand mit Bezug auf die Platte (4) ermöglicht, **dadurch gekennzeichnet, dass** für jeden Ring der Aufnahmekopf (2) und die Hilfsmittel für die feste Verbindung dieser Aufnahme mit dem Ring (1) sich zu einem starren Teil (3) verlängern, das zwei Arme (3, 3') umfasst, die einen hohlen Bereich (31) begrenzen, sich an ihren beiden entgegen gesetzten Enden (30) zu besagten Kopf (2) verbinden und dem besagten starren Teil (3) eine spitz zulaufende Form verleihen. Das Teil (3) ist quer über die eine der Öffnungen (7) gleitend montiert; der Bewegungsweg des starren Teils (3) wird in der Sicherheitsposition durch den Anschlag (6) begrenzt, der sich auf der Platte (4) befindet und bis zum Anschlag auf der Ebene eines Bodens (32) in den durch den hohlen Bereich (31) gebildeten Zwischenraum eingreift.

16. Vorrichtung gemäß dem Anspruch 15, **dadurch gekennzeichnet, dass** der Kopf (2) ein Kissen (21)aus verformbarem Material enthält, vorzugsweise aus einem Elastomer und auf einen starren Teil des Kopfes (2) geklippt, der direkt mit dem Ring (1) in Berührung gebracht wird.

17. Vorrichtung gemäß dem Anspruch 16, **dadurch gekennzeichnet, dass** der Aufnahmekopf (2) zwei flexible Führungen umfasst, die zwischen sich einen Winkel bilden, dessen Öffnung es im Zusammenwirken mit dem Kissen (21) aus verformbaren Material gestattet, die Unterschiede im Außenumfang der verschiedenen Ringe aufzunehmen.

18. Vorrichtung gemäß den Ansprüchen 15, 16 oder 17, **dadurch gekennzeichnet, dass** es sich bei dem auf der Höhe des Aufnahmekopfes (2) gebogenen Draht um einen Draht aus gehärtetem Stahl, nichtrostend oder aus Polyamid/Aramid (11) handelt, der ein Flachstück enthält, auf dem der Ring (1) eingefädelt werden kann, sowie zwei Außenseiten dieses besagten Flachstücks, die so ausgelegt sind, dass sie eine Verriegelung durch ein Einrasten auf Höhe einer Vorrichtung zur Verriegelung (13, 15) aus einem Stück mit dem starren Stück (3) ermöglichen.

19. Vorrichtung gemäß dem Anspruch 18, **dadurch gekennzeichnet, dass** es sich bei dieser besagten Vorrichtung zur Verriegelung um eine Rändelschraube (13) handelt, die drehbar gelagert am Ende des dem Ring (1) mit einem gewissen Abstand gegenüberliegenden Ende des starren Teils montiert ist und über eine Auszackung (15) verfügt, um jede der beiden einander gegenüber liegenden Enden des besagten Drahtes(11) aufzunehmen; die Auszackung (15) beinhaltet vorzugsweise mindestens 4 Rastkerben und ist so ausgelegt, dass sie Unterschiede bei der Dicke eines Ringes von mindestens 3 mm aufnehmen kann. Die Stärke des Festziehens des Ringes an seinem Aufnahmekopf hängt von der jeweiligen Rastkerbe ab, in der sich das jeweilige Ende des Drahtes (11) befindet.

20. Vorrichtung gemäß einem der Ansprüche 15 bis 19, **dadurch gekennzeichnet, dass** das starre Teil (3) aus einem biegesteifen kunststoff ausgeführt wird, ₋vorzugsweise aus Polycarbonat, evtl. faserverstärkt.

21. Vorrichtung gemäß dem Anspruch 1 für die Präsentation von Armbändern bzw. Armbanduhren (1), die die Handhabung eines Armbandes (1) bis zu einem maximalen Abstand mit Bezug auf die Platte (4) ermöglicht, **dadurch gekennzeichnet, dass** für jedes Armband (1), der Aufnahmekopf (2) und die Hilfsmittel für die feste Verbindung dieser Aufnahme mit dem Armband (1) sich zu einem starren Längsstück (3) verlängern, das in axialer Richtung hohl ist und eine Mündung (31) an seiner seitlichen Außenfläche aufweist; das Teil (3) ist quer über eine der öffnungen (7) gleitend montiert. Der Bewegungsweg des starren Teils (3) wird in der Sicherheitsposition durch den Anschlag (6), der sich auf der Platte (4) befindet und in die seitliche Mündung (31) des starren Teils (3) eingreift, begrenzt.

22. Vorrichtung gemäß dem Anspruch 21, **dadurch gekennzeichnet, dass** dieser Aufnahmekopf (2) einen ersten Träger (21) umfasst, der sich an die Form des Armbands (1) anpasst und in das Innere dieses Armbandes eingreift sowie einen zweiten Träger (21'), der sich an der Außenseite des Armbandes (1) platziert und aus einem Teil mit dem starren Teil (3) gefertigt ist; der erste Träger umfasst zwei Flansche (22), die nach außen ausgerichtet und jeweils mit einer Mündung für den Durchgang des Drahtes (11) zur Befestigung des Armbandes versehen sind.

23. Vorrichtung gemäß dem Anspruch 22, **dadurch gekennzeichnet, dass** das starre Teil (3) eine Auszackung (15) an seinem mit einem gewissen Abstand zum Aufnahmekopf für das Armband angeordneten Ende umfasst, die gemäß einer im Vergleich zu einem transversalen geraden Abschnitt des starren Teils schräg angeordnet ist, um den Draht für die feste Verbindung (11) aufzunehmen und die ₋Verriegelung der gesamten Baugruppe mit einer Stärke sicherzustellen, die von der aufnehmenden Einrastkerbe abhängt; der besagte Draht (11) bildet vorzugsweise eine geschlossene Schleife.

24. Vorrichtung gemäß dem Anspruch 1 für die Präsentation einer Vielzahl von Ketten oder Kettchen, die eine horizontale Rampe (2) beinhaltet, die den Aufnahmekopf, vorzugsweise in gebogener Form, ausbildet, der über einem vertikalen Mast (3) befestigt wird und eine Maske für die Verriegelung (21) der Rampe enthält; der besagte Mast (3) führt quer durch eine der Öffnungen (7) und ist mit dem Gehäuse über Hilfsmittel (28) fest verbunden, die sich in dessen Inneren befinden. Die Vorrichtung ist **dadurch gekennzeichnet, dass** die Hilfsmittel zur festen Verbindung der Rampe (2) mit der Vielzahl der Ketten eine Schiene in Form eines Flachstücks (26) enthalten, das gleitend im Inneren des Mastes (3) befestigt ist, sich quer über ein längliches Loch (23) bewegen kann, das in die Rampe (2) eingebracht wurde, über einen Punkt zur Verriegelung der Maske (21) wie z.B. einen Vorsprung (24) verfügt, der in die Mündung (25) dieser Maske eingreifen kann und sich mit dem Mast (3) mithilfe von Hilfsmitten zur Verriegelung (13) fest verbinden lässt, die sich in der Sicherheitsposition unterhalb der Platte (4) befinden.

25. Vorrichtung gemäß dem Anspruch 24, **dadurch gekennzeichnet, dass** die Rampe (2) mit Elementen zur Abtrennung wie z. B. Spitzkeile oder Klammern (27) ausgestattet ist, die eine geordnete Präsentation der Vielzahl der Ketten ermöglichen.

26. Aufstellkarton für die Präsentation von Artikeln aus dem Bereich Schmuck/Juwelierwaren in der Öffentlichkeit, der mindestens ein Präsentationstablett umfasst, das mit einer Diebstahlsicherungsvorrichtung gemäß einem der vorhergehenden Ansprüche ausgestattet ist.

27. Aufstellkarton gemäß dem Anspruch 26, **dadurch gekennzeichnet, dass** er ein allgemeines, herkömmliches Alarmsystem mit Schall und/oder Leuchtsignalen enthält, das stoßempfindlich ist.
